# FASCICULE DE BREVET EUROPEEN

(11) **EP 3 181 304 B1**
(45) Date de publication et mention de la délivrance du brevet: **22.08.2018**
(21) Numéro de dépôt: 16199987.5
(22) Date de dépôt: 22.11.2016
(51) Int. Cl.: B25F 5/00, B25C 1/08

(54) **PROCÉDÉ DE CONTRÔLE D'ACTIONNEMENT D'UN OUTIL DE FIXATION A GAZ ET DISPOSITIF CORRESPONDANT**
VERFAHREN ZUR KONTROLLE DER BETÄTIGUNG EINES GASFIXIERUNGSWERKZEUGS, UND ENTSPRECHENDE VORRICHTUNG
METHOD FOR CONTROLLING THE ACTUATION OF A GAS-FIXING TOOL AND CORRESPONDING DEVICE

(30) Priorité: 18.12.2015 FR 1562728
(43) Date de publication de la demande: 21.06.2017
(73) Titulaire: Illinois Tool Works Inc., Glenview, IL 60025 (US)
(72) Inventeur: GRANDJEAN, Pascale, 07500 GUILHERAND-GRANGES (FR); CORDEIRO, Pierre, 26250 Livron Sur Drome (FR); HERELIER, Patrick, 07300 Saint Jean De Muzols (FR); NAYRAC, Frédéric, 26500 Bourg Les Valence (FR); VETTORETTI, Alain, 26500 Bourg Les Valence (FR)
(74) Mandataire: Gevers & Orès

(56) Documents cités:
- EP-A1- 1 391 270
- EP-A1- 1 782 925
- EP-A1- 1 878 540
- WO-A1-2008/048294
- US-A1- 2008 223 895
- US-A1- 2010 243 699

## Description

### Domaine de l'invention

L'invention se situe dans le domaine des outils portatifs pour la fixation de pièces par l'intermédiaire de clous ou d'agrafes propulsés par un piston d'entraînement, sous l'effet de la combustion d'un gaz.

L'invention vise plus spécifiquement un procédé et un dispositif de contrôle de l'actionnement d'un tel outil pour déclencher le tir d'un élément de fixation (clou, agrafe).

### Arrière-plan de l'invention

L'état de la technique comprend notamment les documents EP-A4-1 878 540, EP-A1-1 391 270, WO-A1-2008/048294, US-A1-2008/223895, EP-A1-1 782 925 et US-A1-2010/243699.

De manière connue, un outil de fixation à gaz comporte, dans un boîtier, un moteur à combustion interne de propulsion d'un piston d'entraînement d'un élément de fixation, tel qu'un clou ou une agrafe, destiné à s'ancrer dans un matériau constitutif d'une surface de travail. Le moteur comprend au moins une chambre de combustion interne destinée à contenir un mélange d'air et du gaz combustible dont la mise à feu par un dispositif d'allumage interne provoque la propulsion d'un piston prévu pour entraîner l'élément de fixation à la sortie d'un guide-pointe s'étendant à l'avant du boîtier. L'alimentation en gaz combustible de la chambre de combustion s'effectue par l'intermédiaire d'un organe d'injection à partir d'une cartouche de gaz. Un tel outil comporte également une détente d'actionnement destinée à commander le déclenchement du tir pour propulser un élément de fixation par l'intermédiaire du piston. L'activation de cette détente par un utilisateur provoque la génération d'un arc électrique dans la chambre de combustion au moyen du dispositif d'allumage.

La demanderesse a constaté que ce type d'outil peut fournir des tirs de mauvaise qualité, caractérisés par un enfoncement partiel du clou ou de l'agrafe dans le matériau, suite à l'activation de la détente d'actionnement de l'outil par un utilisateur.

De manière connue, la mise en appui mécanique de l'outil sur une surface de travail déclenche un processus de préparation au bout duquel l'outil est dit « prêt à tirer ». Ce processus de préparation comprend les étapes suivantes : percussion de la cartouche de gaz combustible, remplissage de la chambre de combustion par déplacement du gaz depuis la cartouche réalisant en même temps la purge de la chambre.

L'appui sur la détente pendant le processus de préparation a pour effet d'interrompre le remplissage de la chambre de combustion par fermeture de la chambre. En cas d'interruption du processus, le remplissage de la chambre et sa purge sont partiels, de sorte que l'outil n'est pas dans des conditions optimales de tir. Si l'utilisateur enchaîne trop rapidement la mise en appui de l'outil et l'activation de la détente de l'outil, un tir de mauvaise qualité sera déclenché. Par conséquent, il existe un besoin de garantir des conditions de tir optimales permettant un enfoncement fiable de l'élément de fixation dans la zone de travail.

### Objet et résumé de l'invention

Afin de pallier aux inconvénients de l'art antérieur mentionnés ci-avant, la présente invention propose un procédé et un dispositif de contrôle d'allumage électronique d'une chambre de combustion interne d'un outil de fixation à gaz, selon lequel le tir est déclenché lors de l'activation de la détente, à condition que le temps de remplissage de la chambre à combustion soit optimal. Pour cela, un mécanisme permettant d'interdire le déclenchement du tir si une condition temporelle n'est pas remplie. Cette condition porte sur le temps écoulé entre la détection d'un premier événement mécanique déclenchant le remplissage de la chambre par le gaz, par exemple l'appui de l'outil sur la surface de travail, et un deuxième événement mécanique correspondant à l'appui sur la détente indiquant la volonté de l'utilisateur de déclencher le tir.

Le procédé selon l'invention est le procédé suivant la revendication 1. De manière avantageuse, le déclenchement de l'allumage de la chambre de combustion ne peut avoir lieu que si la durée de remplissage de la chambre de combustion entre le premier instant et le second instant est supérieure à un premier seuil prédéterminé correspondant à une durée de remplissage optimal de la chambre de combustion.

Dans le cas où un utilisateur enchaîne trop rapidement la mise en appui de l'outil (premier événement mécanique) et l'activation de la détente de l'outil (second événement mécanique) pour déclencher le tir, en ne respectant pas un délai minimum correspondant au premier seuil, le déclenchement de l'allumage de la chambre de combustion n'est pas autorisé. En effet, si le délai mesuré entre le moment où l'utilisateur met l'outil en appui sur la surface de travail et le moment où il appuie sur la détente de l'outil est trop court, la chambre de combustion n'aura pas eu le temps de se remplir suffisamment de gaz combustible pour provoquer un tir de qualité.

Selon un mode de réalisation particulier de l'invention, l'étape de génération du signal de commande comprend les sous-étapes suivantes :
- mesure temporelle pour mesurer le temps écoulé entre le premier instant et le deuxième instant;
- comparaison temporelle pour comparer le temps écoulé et le premier seuil prédéterminé ; et
- génération dudit signal si ledit temps écoulé est supérieur au premier seuil.

En empêchant le déclenchement de l'allumage de la chambre dans le cas où le délai mesuré entre les premier et deuxième instants est inférieur au premier seuil, on évite ainsi des tirs de mauvaise qualité caractérisés par un enfoncement partiel du clou dû à un manque de puissance. De cette manière, il est garanti que, lors de l'activation de la détente, la chambre de combustion est suffisamment remplie pour générer une puissance d'explosion ou de combustion suffisante pour assurer une bonne qualité de tir. Selon un autre mode de réalisation de l'invention, l'étape de génération du signal de commande comprend les sous-étapes suivantes :
- déclenchement d'une temporisation d'une durée égale audit seuil lors de la détection du premier événement mécanique; et
- génération dudit signal de commande si la détection du second événement intervient postérieurement à l'issue de la temporisation.

De manière avantageuse, le tir est autorisé uniquement si la temporisation a été totalement écoulée, pour permettre un remplissage de la chambre de combustion suffisant pour garantir un tir de qualité au moment où l'utilisateur appuie sur la détente (second événement mécanique).

Selon une particularité de l'invention, l'étape de génération de la commande de déclenchement d'allumage n'est effectuée qu'à la condition supplémentaire que la durée entre les premier et second événements mécaniques soit inférieure à un deuxième seuil prédéterminé.

Le deuxième seuil prédéterminé correspondant à une durée de remplissage maximale au-delà de laquelle les conditions de tir ne sont plus optimales. Ainsi si l'utilisateur appuie trop tardivement sur la détente à compter de la mise en appui de l'outil (premier événement mécanique), le signal de commande de déclenchement ne sera pas généré de manière à éviter un tir de mauvaise qualité. En effet, au-delà d'une certaine durée de remplissage, les conditions de mélange du gaz de combustion dans la chambre ne sont plus optimales.

Selon une particularité de l'invention, le tir est autorisé si la durée de remplissage effectif de la chambre de combustion correspondant à la durée entre les premier et second instants est comprise dans un intervalle de confiance dont les bornes inférieure et supérieure correspondent respectivement aux premier et deuxième seuils, cet intervalle de confiance étant déterminé pour garantir des conditions de tir optimales.

Le procédé comprend en outre une étape d'ajustement pour ajuster au moins un des seuils, en fonction d'au moins un paramètre de température.

A titre d'exemple non limitatif, le paramètre de température peut être sélectionné parmi l'un quelconque des paramètres suivant : température ambiante dite température de travail, température au voisinage de la chambre de combustion, température à l'intérieur de la chambre de combustion, ou température au voisinage d'une autre zone de l'outil, telle qu'un éventuel évaporateur.

La valeur de la durée de temporisation pour laquelle les conditions de tir sont optimales dépend d'au moins une des paramètres de température ci-dessus. Ainsi, la prise en compte d'au moins un paramètre de température permet avantageusement d'ajuster plus finement la valeur de la durée de temporisation et ainsi d'améliorer encore la qualité du tir.

Selon un mode de réalisation, seule le premier seuil est ajusté lors de l'étape d'ajustement, tandis que selon un autre mode de réalisation, les première et deuxième seuils sont ajustés lors de l'étape d'ajustement.

Le fait de commencer à générer le signal de moyenne tension d'allumage dès la détection du premier événement mécanique au premier instant permet d'obtenir un tir de manière immédiate, lorsque que l'utilisateur appuie sur la détente, sous réserve que le signal de moyenne tension d'allumage ait atteint la valeur seuil de déclenchement. Cette caractéristique est particulièrement avantageuse par rapport aux solutions connues de l'art antérieur pour lesquelles la moyenne tension d'allumage est générée seulement après que l'utilisateur ait appuyé sur la détente. Par exemple, la mise en appui de l'outil sur une surface de travail provoque instantanément le démarrage de la génération du signal de moyenne tension d'allumage sans attendre l'activation de la détente.

Le procédé peut comprendre en outre, entre l'étape de génération de moyenne tension d'allumage et l'étape de comparaison de tension du signal de moyenne tension d'allumage, une étape de conversion dudit signal de moyenne tension d'allumage.

Un autre avantage de l'invention réside dans la précision de la mesure de la moyenne tension d'allumage due à l'étape de conversion. La précision améliorée de la mesure réalisée permet de garantir une énergie constante dans l'étincelle produite quel que soit le dispositif d'allumage considéré.

De manière avantageuse, l'étape de conversion permet de convertir le signal de moyenne tension analogique en une valeur numérique pouvant être traitée lors de l'étape de conversion.

Dans un mode de réalisation, l'étape de génération de la moyenne tension d'allumage est initiée (par exemple, par la charge d'un condensateur), avant l'étape de détection du second événement mécanique au second instant (par exemple, avant que l'utilisateur appuie sur la détente).

La présente invention concerne également un dispositif de contrôle d'allumage électronique d'une chambre de combustion interne d'un outil de fixation à gaz suivant la revendication 7.
- des moyens de génération d'un signal de commande de déclenchement de l'allumage de la chambre de combustion suite à la détection du second événement mécanique, si la durée entre les premier et second événements mécaniques est supérieure à un premier seuil prédéterminé.

Selon un mode de réalisation particulier de l'invention, les moyens de génération du signal de commande comprennent :
- des moyens de mesure temporelle adaptés à mesurer le temps écoulé entre le premier instant et le deuxième instant ;
- des moyens de comparaison temporelle pour comparer le temps écoulé et le premier seuil prédéterminé ; et
- des moyens de génération de commande pour générer le signal de commande si ledit temps écoulé est supérieur au premier seuil.

Selon une particularité de l'invention, les premiers moyens de détection comportent un interrupteur de détente piloté le second événement (activation d'une détente de l'outil), les deuxièmes moyens de détection comportent un interrupteur d'appui piloté par le premier événement (appui de l'outil sur une surface de travail), l'interrupteur de détente et l'interrupteur d'appui étant reliés aux moyens de mesure temporelle.

Selon un autre mode de réalisation particulier de l'invention, les moyens de génération du signal de commande comprennent des moyens de temporisation d'une durée égale au premier seuil, les moyens de temporisation étant adaptés à déclencher la temporisation lors de la détection du premier événement mécanique et les moyens de génération sont adaptés à générer le signal de commande à l'issue de la temporisation.

Selon une particularité de l'invention, les premiers moyens de détection comportent un interrupteur de détente piloté par l'activation d'une détente de l'outil (second événement mécanique), les deuxièmes moyens de détection comportent un interrupteur d'appui piloté par une mise en appui de l'outil sur une surface de travail (premier événement mécanique), les moyens de temporisation comprennent un module de temporisation couplé à un interrupteur de temporisation monté en série entre l'interrupteur de détente et l'interrupteur d'appui.

Selon une particularité de l'invention, les moyens de génération du signal de commande sont adaptés à générer le signal de commande à la condition supplémentaire que la durée entre les premier et second événements mécaniques soit inférieure à un deuxième seuil prédéterminé.

Selon une autre particularité de l'invention, le dispositif comprend en outre des moyens d'ajustement pour ajuster au moins un desdits seuils en fonction d'au moins un paramètre de température.

Selon une autre particularité de l'invention, le dispositif comprend en outre des moyens de conversion de tension pour convertir la moyenne tension d'allumage en une tension comparable à la tension de déclenchement de référence.

Selon un mode de réalisation, les moyens de génération d'une moyenne tension d'allumage sont adaptés à générer ladite moyenne tension d'allumage avant que les deuxièmes moyens de détection détectent le deuxième événement mécanique au deuxième instant.

Avantageusement, le dispositif est agencé en un bloc amovible.

L'intégration du dispositif de contrôle d'allumage dans un même bloc amovible permet une maintenance et un remplacement aisé de ce bloc, lors d'opérations de réparation ou d'entretien.

La présente invention concerne également un outil de fixation à gaz comprenant un dispositif d'allumage électronique selon les caractéristiques décrites ci-avant.

### Brève description des dessins

D'autres caractéristiques et avantages de la présente invention ressortiront de la description faite ci-dessous, en référence aux dessins qui en illustrent un exemple de réalisation dépourvu de tout caractère limitatif et dans lesquels :
- la **figure 1** illustre schématiquement un outil de fixation à gaz conformément à l'état actuel de la technique ;
- la **figure 2** illustre un dispositif d'allumage de la chambre de combustion d'un outil de fixation à gaz conformément à l'état actuel de la technique ;
- la **figure 3** illustre un dispositif d'allumage de la chambre de combustion d'un outil de fixation à gaz comprenant le dispositif de contrôle d'allumage électronique selon un premier mode de réalisation de l'invention,
- la **figure 4** illustre les étapes du procédé de contrôle de l'allumage de la chambre de combustion selon un premier mode de réalisation de l'invention,
- la **figure 5** est un chronogramme illustrant des enchaînements d'événements intervenant lors de l'utilisation d'un outil de fixation à gaz incluant le dispositif de contrôle d'allumage mettant en oeuvre les moyens de temporisation selon le premier mode de réalisation de l'invention,
- la **figure 6** est un bloc-diagramme détaillé du dispositif de contrôle de l'allumage de la chambre de combustion selon le premier mode de réalisation de l'invention, et
- la **figure 7** illustre des moyens de temporisation et de génération d'un signal de commande selon un deuxième mode de réalisation ; et
- la **figure 8** est un chronogramme illustrant un enchaînement d'événements intervenant lors de l'utilisation d'un outil de fixation à gaz incluant le dispositif de contrôle d'allumage mettant en oeuvre les moyens de temporisation selon la deuxième réalisation.

### Description détaillée

La **figure 1** décrit, conformément à l'état actuel de la technique, un outil de fixation à gaz, tel qu'un pistolet à clous, comportant un boîtier 1, dans lequel se trouve un moteur à combustion interne 2 avec une chambre de combustion 3 destinée à contenir un mélange d'air et de gaz combustible, dont la mise à feu provoque la propulsion d'un piston prévu pour entraîner un élément de fixation tel qu'un clou ou une agrafe extrait d'un magasin d'alimentation 4, l'élément de fixation étant destiné à s'ancrer dans un matériau support à la sortie d'un guide-pointe 5 s'étendant à l'avant du boîtier 1. Le boîtier de l'outil possède un axe 6, le long duquel se déplacent le piston d'entraînement et, dans le guide-pointe 5, les éléments de fixation.

L'alimentation en gaz combustible de la chambre de combustion 3 s'effectue, par l'intermédiaire d'un organe d'injection, par exemple mécanique ou électrique (du type électrovanne), à partir d'une cartouche de gaz combustible. La cartouche de gaz peut être reliée à une première chambre de précombustion, suivie de la chambre de combustion, cette dernière étant en liaison avec le piston destiné à propulser les clous en sortie du guide-pointe.

Un tel outil comporte également une poignée 9 de préhension et de manipulation et de tir, sur laquelle est montée une détente 10 d'actionnement de l'outil destinée à commander le déclenchement du tir.

Cet outil comprend en outre un dispositif d'allumage électronique pour allumer la chambre de combustion 3, lorsque la détente 10 de l'outil est actionnée par un utilisateur.

Comme illustré sur la **figure 2****,** le dispositif d'allumage électronique conformément à l'état actuel de la technique, comporte une source d'énergie basse tension 20 adaptée à délivrer un signal électrique à basse tension V₁, un générateur de moyenne tension d'allumage 24 adapté à délivrer un signal électrique à moyenne tension d'allumage V₂, un générateur de haute tension d'étincelle 28 adapté à délivrer un signal électrique de haute tension d'étincelle V₃ et une bougie 29 adaptée à délivrer un arc électrique dans la chambre de combustion pour initier la combustion du gaz.

Par la suite, le terme « haute tension » signifiera « haute tension d'étincelle » et le terme « moyenne tension » signifiera « moyenne tension d'allumage ».

La source d'énergie à basse tension 20 est constituée, par exemple, par une batterie délivrant une tension continue de 6V. Le générateur de moyenne tension d'allumage 24 est adapté à fournir un signal électrique de moyenne tension d'allumage V₂ d'une amplitude de l'ordre de 250V, à partir du signal électrique de basse tension V₁. Le générateur de moyenne tension d'allumage, réalisé à base de transistors MOS, est associé à un transformateur d'impulsions à base de diodes 25 et délivre le signal de moyenne tension d'allumage V₂ aux bornes d'un condensateur 26 de stockage d'énergie. Le générateur à haute tension comprend un transformateur comportant un enroulement primaire et un enroulement secondaire pour générer un signal à haute tension V₃ aux bornes de la bougie 29.

Un interrupteur 21 associé à la détente 10 est monté en série entre la source d'énergie à basse tension 20 et le générateur de moyenne tension d'allumage 24, de sorte que lorsque la détente 10 est actionnée par l'utilisateur, la source d'énergie à basse tension alimente électriquement le générateur de moyenne tension d'allumage. Par conséquent, l'actionnement de cet interrupteur 21 provoque la charge du condensateur 26. Lorsque la tension aux bornes du condensateur atteint un seuil prédéterminé, un dispositif de déclenchement 27 à base d'un composant électronique à amorçage par la tension à ses bornes, décharge brutalement le condensateur 26 dans l'enroulement primaire du transformateur du générateur à haute tension 28 créant dans l'enroulement secondaire de ce transformateur un signal électrique de haute tension V3 d'amplitude supérieure à 20 kV. Il s'en suit la génération d'une étincelle au niveau de la bougie 29 permettant l'allumage de la chambre de combustion 3.

Ce mécanisme d'allumage présente l'inconvénient suivant. Si l'utilisateur enchaîne trop rapidement la mise en appui de l'outil et l'activation de la détente pour déclencher le tir, l'allumage de la chambre de combustion s'effectuera, alors que celle-ci est partiellement remplie de gaz, n'offrant pas une puissance de combustion suffisante pour assurer un tir de qualité ce qui résultera en un enfoncement partiel des éléments de fixation dans la zone de travail.

Afin de garantir des conditions de combustion optimales, le dispositif d'allumage connu de l'art antérieur est adapté pour recevoir un dispositif de contrôle d'allumage électronique de la chambre de combustion de l'outil selon l'invention comme illustré sur la **figure 3****.**

Le dispositif de contrôle d'allumage selon l'invention comprend un premier interrupteur 21 piloté par l'actionnement de la détente 10 (deuxième événement mécanique), un deuxième interrupteur 22 piloté par l'appui du guide-pointe 5 sur une surface de travail (premier événement mécanique), et un microcontrôleur 30 conçu pour s'interfacer avec les premier et deuxième interrupteurs.

Le deuxième interrupteur 22 est monté en série entre la source d'énergie à basse tension 20 et le générateur de moyenne tension d'allumage 24, de sorte que le générateur de moyenne tension d'allumage 24 est alimenté par la source d'énergie à basse tension 20, lorsque le guide-pointe 5 est mis en appui sur la surface de travail à un premier instant t₁. Le microcontrôleur 30 est conçu pour s'interfacer avec le deuxième interrupteur pour recevoir un signal V₂₂ de détection de l'appui de l'outil au premier instant t₁ à partir duquel le microcontrôleur mesure le temps écoulé.

Le premier interrupteur 21 est monté en série avec une source d'énergie à basse tension 20', de manière à délivrer au microcontrôleur un signal de détection V₂₁ d'actionnement de la détente, lorsque la détente 10 est actionnée par l'utilisateur à un deuxième instant t₂. Le microcontrôleur 30 est conçu pour s'interfacer avec le premier interrupteur 21, de manière à recevoir le signal de détection d'actionnement V₂₁ au deuxième instant t₂.

Le microcontrôleur 30 est conçu pour recevoir en temps réel un signal de charge V₂ fourni aux bornes du condensateur 26, convertir ce signal en un signal converti V'₂ et comparer ce dernier par rapport à une tension de seuil de déclenchement V_{d} (moyens de conversion et comparaison 32).

Le microcontrôleur 30 est adapté à mesurer un délai Δt entre le premier instant t₁ et le deuxième instant t₂ et à comparer ce délai à une valeur de temporisation de référence.

Le microcontrôleur 30 est également adapté à fournir un signal de commande S à un dispositif de déclenchement commandé 27' disposé entre le générateur de moyenne tension d'allumage 24 et le générateur de haute tension 28 (moyens de génération de la commande 35).

Le procédé de contrôle de l'allumage électronique de la chambre de combustion 3 selon la présente invention va maintenant être décrit en référence aux **figures 3** **et** **4****.** La figure 4 illustre les étapes du procédé de contrôle de l'allumage de la chambre de combustion selon un mode de réalisation de l'invention.

L'appui du guide-pointe 5 de l'outil contre une surface de travail, à un premier instant t₁, constitue un exemple de premier événement mécanique qui provoque la percussion de la cartouche de gaz combustible et le déplacement de ce gaz vers la chambre de précombustion et la chambre de combustion 3, réalisant en même temps la purge de ces chambres. Ainsi, à ce premier instant t₁ s'effectue le démarrage du remplissage et de la purge de la chambre de combustion par le gaz. L'appui mécanique de l'outil sur la surface de travail a pour effet de basculer le deuxième interrupteur 22 associé au guide-pointe 5. Cet appui est détecté au premier instant t₁, lors d'une première étape de détection E₁, par le microcontrôleur 30 interfacé au deuxième interrupteur. Le microcontrôleur comprend une mémoire destinée à enregistrer une première valeur temporelle correspondant au premier instant t₁.

A ce même premier instant t₁, le basculement du deuxième interrupteur 22 a pour effet d'alimenter électriquement le générateur de moyenne tension d'allumage à partir de la source d'énergie à basse tension. Le signal électrique de moyenne tension d'allumage V₂ est généré lors d'une étape de génération de moyenne tension d'allumage E₂, durant laquelle le condensateur 26 se charge.

De manière avantageuse, le fait de démarrer la charge du condensateur dès l'instant où l'outil est mis en appui contre la zone de travail offre la possibilité de pré-charger le condensateur avant que l'utilisateur appuie sur la détente. Cette particularité de l'invention évite un retard entre l'instant où la détente est activée et le moment où la moyenne tension d'allumage est générée, sachant que la durée nécessaire pour générer la moyenne tension d'allumage est généralement comprise entre 30 ms et 60 ms. De cette manière, un tir peut être obtenu instantanément, dès lors que l'utilisateur appuie sur la détente, ce qui n'est pas le cas avec les outils de fixation à gaz connus de l'art antérieur pour lesquels la charge du condensateur est initiée seulement après l'appui sur la détente provoquant un retard de 30 à 60 ms.

Selon une particularité de la présente invention, le microcontrôleur est adapté à mesurer le signal électrique de moyenne tension d'allumage V₂ lors d'une étape de mesure de tension E₃.

Le microcontrôleur est adapté à convertir ce signal mesuré en un signal converti V'₂ d'amplitude comparable à la tension de seuil de déclenchement V_{d} lors d'une étape de conversion E₄.

Le microcontrôleur est adapté à comparer le signal converti V'₂ par rapport à une tension de seuil de déclenchement V_{d} lors d'une étape de comparaison de tension E₅. Le dépassement de cette tension de seuil est nécessaire mais non suffisant pour provoquer le déclenchement de l'allumage de la chambre de combustion.

A un deuxième instant t₂, l'utilisateur appuie sur la détente 10 d'actionnement de l'outil indiquant une volonté de l'utilisateur de déclencher un tir. Ce deuxième événement mécanique a pour effet de fermer la chambre de combustion et stopper ainsi son remplissage par le gaz. L'appui sur la détente provoque le basculement du premier interrupteur 21, ce basculement étant détecté par le microcontrôleur 30, lors d'une deuxième étape de détection E₇. Le microcontrôleur 30 est adapté pour mesurer, à ce même deuxième instant t₂, le délai écoulé depuis le premier instant t₁. Cette mesure est réalisée lors d'une étape de mesure temporelle E₉. Ce délai Δt=t₂-t₁ correspond au temps de remplissage effectif Δt de la chambre de combustion par le gaz, entre le moment où l'utilisateur a mis l'outil en appui mécaniquement sur la surface de travail et le moment où l'utilisateur a appuyé sur la détente d'actionnement en vue de déclencher le tir. Lors d'une étape de comparaison temporelle E₁₁, le délai Δt mesuré entre le premier instant t₁ et le deuxième instant t₂, est comparé à un premier seuil prédéterminé ΔT_{R1} pour garantir des conditions de tir optimales. Cette première valeur Δt_{R1} correspond au temps de remplissage de gaz minimum pour obtenir une puissance de combustion nécessaire à un enfoncement complet de l'élément de fixation dans la zone de travail.

Selon une particularité de l'invention, le déclenchement de l'allumage de la chambre de combustion ne peut avoir lieu que si la durée de remplissage effective Δt est supérieure au premier seuil Δt_{R1}. Ainsi, on évite qu'un appui sur la détente trop rapide provoque un tir de mauvaise qualité.

Par exemple, si l'action sur la détente a été trop anticipée par l'utilisateur et n'a pas laissé le temps au mélange d'air et de gaz combustible de remplir suffisamment le volume de la chambre de combustion, l'étincelle n'est pas déclenchée, afin d'éviter qu'une explosion de mauvaise qualité génère un clouage imparfait et un endommagement inutile de la pièce à fixer.

Selon un mode particulier, il existe également un deuxième seuil prédéterminé Δt_{R2}, correspondant à un temps de remplissage de la chambre de combustion au-delà duquel les conditions de tir ne sont plus optimales.

Ainsi, selon un mode de réalisation particulier de l'invention, le procédé comprend une étape de comparaison temporelle supplémentaire, lors de laquelle on teste en plus que le délai Δt mesuré ne dépasse pas le deuxième seuil Δt_{R2}, de manière à garantir un tir de bonne qualité.

Lorsque cette condition supplémentaire est appliquée, le déclenchement du tir ne peut avoir lieu que si le délai mesuré Δt=t₂-t1 est compris dans un intervalle de confiance, dont les bornes inférieure et supérieure correspondent respectivement aux valeurs de temporisation minimale et maximale, tel que : Δt_{R1} ≤ Δt ≤ Δt_{R2}.

Le microcontrôleur 30 est adapté à stocker la valeur du premier seuil Δt_{R1} (première valeur) et optionnellement la valeur du deuxième seuil Δt_{R2} (deuxième valeur), auquel cas les première et deuxième valeurs définissent l'intervalle de confiance garantissant des conditions de combustion optimales pour un tir de qualité.

Selon une particularité de la présente invention, la valeur du premier seuil Δt_{R1} et/ou du deuxième Δt_{R2} seuil est ajustée lors d'une étape d'ajustement (non représentée), en fonction d'au moins un paramètre de température T telle que la température ambiante dite température de travail, tel que fourni par un capteur de température 40.

Selon un mode de réalisation particulier, la valeur du premier seuil est ajustée. Selon un autre mode de réalisation, la valeur du deuxième seuil est ajustée seule ou en combinaison avec l'ajustement de la valeur du premier seuil, de manière à ajuster l'intervalle de confiance, en fonction des fluctuations de la température T.

Selon une particularité de l'invention, cette étape d'ajustement est réalisée par le microcontrôleur. Le capteur de température 40 est fixé, de manière à mesurer en temps réel la température ambiante dite température de travail. Dans le cas où l'outil dispose d'un évaporateur, le capteur de température 40 peut être fixé sur l'évaporateur, si des transferts thermiques ont lieu entre la chambre de combustion et l'évaporateur.

Un tel ajustement permet avantageusement de tenir compte des conditions de température pour provoquer une combustion optimale selon les propriétés physico-chimiques du gaz utilisé. Par exemple, la valeur du premier seuil est fixée à 0,40 secondes et la valeur du deuxième seuil est fixée à 0,150 secondes en utilisant du butène/propène ou un mélange d'alcènes comme gaz combustible, pour une température d'utilisation comprise entre -10°C et 50 °C.

Dès lors que le temps de remplissage effectif Δt de la chambre de combustion est compris dans l'intervalle de confiance (*première condition*) et que le générateur de moyenne tension d'allumage fournit aux bornes du condensateur une tension supérieure à la tension de seuil de déclenchement V_{d} (*deuxième condition*), le déclenchement de l'allumage est commandé par le microcontrôleur.

Ainsi, lorsque les deux conditions ci-dessus sont réunies à l'issue d'une étape de logique booléenne E₁₃ (ET), le microcontrôleur fournit, lors d'une étape d'envoi E₁₅, un signal de commande de déclenchement S au dispositif de déclenchement commandé 27' pour provoquer l'allumage de la chambre de combustion.

De manière avantageuse, le tir n'est déclenché que si le temps de remplissage effectif de la chambre de combustion est compris dans l'intervalle de confiance correspondant à un remplissage optimal de la chambre de combustion par le gaz combustible et si la tension aux bornes du condensateur dépasse le seuil de tension de déclenchement. De cette manière, il est garanti que, lors de l'activation de la détente par l'utilisateur, la chambre de combustion est suffisamment remplie pour générer une puissance nécessaire pour assurer une bonne qualité de tir.

Le dispositif de déclenchement commandé 27' est un dispositif classique à base de composants électroniques à amorçage par la tension à ses bornes (V>V_{d}). Il se distingue du dispositif de déclenchement de l'art antérieur 27 en ce qu'il est conçu pour être piloté par le microcontrôleur de manière à activer le générateur de haute tension sur réception du signal de commande de déclenchement S.

Selon le mode de réalisation décrit ci-dessus, les première et deuxième conditions doivent être remplies pour permettre la génération et l'envoi de la commande de déclenchement S du tir. Toutefois, dans d'autres modes de réalisation, seule la première condition devra être remplie pour pouvoir déclencher le tir.

Selon une variante de réalisation, si la première ou la deuxième condition, ou si les première et deuxième conditions ne sont pas remplies au moment où l'utilisateur appuie sur la détente 10 en vue de déclencher le tir, l'étape de génération et d'envoi E₁₅ de la commande S est différée dans l'attente que l'ensemble des conditions prévues soient remplies.

Par exemple, en supposant que l'utilisateur enchaîne trop rapidement les premier et deuxième événements mécaniques, correspondant respectivement à la mise en appui de l'outil sur la zone de travail et à l'appui sur la détente, de sorte que la chambre de combustion n'ait pas eu le temps de se remplir de manière optimale (cf. Fig. 5 « enchaînement B »), l'appui sur la détente ne provoque pas instantanément la fermeture de la chambre de combustion, de sorte que celle-ci reste ouverte encore pendant à une durée supplémentaire pour compléter le remplissage de la chambre. Cette durée supplémentaire Δt - Δt_{R{1,2}} correspond à la différence entre la durée de remplissage effectif Δt=t₂-t₁ et le premier seuil Δt_{R1} (ou le deuxième seuil Δt_{R2} ou toute autre valeur comprise entre les premier et deuxième seuils).

Les étapes du procédé selon l'invention, y compris les étapes de détection E₁, E₂, de mesure E₃ et comparaison E₁₁ temporelles, de génération E₁₅ d'une commande, de conversion de tension E₄, de mesure E₃ et de comparaison E₅ de tension, d'ajustement décrites ci-dessus sont mises en oeuvre au moyen du microcontrôleur 30. L'Homme du Métier comprendra que des moyens équivalents au microcontrôleur pourront être employés pour la mise en oeuvre ces étapes sans s'écarter du cadre de la présente invention.

L'invention va être maintenant décrite en référence au chronogramme de la **figure 5a****,** duquel découleront encore d'autres avantages. Ce chronogramme illustre le séquencement de différents événements et/ou phases intervenant lors de l'usage de l'outil incorporant le dispositif de contrôle selon l'invention :
S1 : appui mécanique de l'outil sur la surface de travail ;
S2: activation du deuxième interrupteur 22 ;
S3 : activation du premier interrupteur 21 ;
S4 : préparation de l'allumage comprenant la génération d'une moyenne tension d'allumage ; et
S5 : génération de l'étincelle par la bougie 29.

L'état actif et l'état inactif des phases S1-S5 sont désignés respectivement par ON et OFF sur la figure 5. La mise en appui de l'outil sur la zone de travail au premier instant t₁ marque le début de la phase de préparation de l'outil, pendant laquelle la chambre de combustion se remplit de gaz combustible. A ce même premier instant t₁, le deuxième interrupteur est activé provoquant le démarrage de la génération de la moyenne tension d'allumage par le générateur de moyenne tension d'allumage et le démarrage de la charge du condensateur. Au bout d'une durée de remplissage supérieure au premier seuil Δt_{R1} à compter du premier instant t₁, la chambre de combustion est suffisamment remplie de gaz pour permettre un tir de qualité. À l'instant t₁+Δt_{R1}, l'outil est donc prêt pour permettre un tir dans des conditions optimales.

A titre illustratif, on considère que la durée de préparation de l'outil au bout de laquelle la chambre de combustion est remplie de manière optimale correspond au temps de remplissage minimum Δt_{R1}. Toutefois, cette durée de préparation pourra être fixée à toute autre valeur comprise entre les premier et deuxième seuils.

Lorsque l'utilisateur appuie sur la détente 10 au deuxième instant t₂, le microcontrôleur 30 mesure un intervalle de temps Δt=t₂-t₁ supérieur à la durée préparation de l'outil correspondant au premier seuil ΔT_{R1} (première condition remplie). A ce même deuxième instant t₂, on suppose que le condensateur 26 a eu suffisamment de temps pour se charger. Dans ce cas, la tension mesurée par le microcontrôleur est supérieure à la tension de seuil de déclenchement V_{d} (deuxième condition remplie). Ainsi, la génération de la moyenne tension d'allumage est terminée lorsque l'utilisateur appuie sur la détente 10. Les première et deuxième conditions étant remplies, le tir est autorisé : le microcontrôleur 30 émet la commande de déclenchement S au dispositif de déclenchement commandé 27' qui induit la génération du signal haute tension et de l'étincelle (cas de l'enchaînement A).

Dans le cas où le microcontrôleur mesure un intervalle de temps Δt' = t₂'-t₁' entre le premier instant t₁' où l'outil est mis en appui et le deuxième t₂' où l'utilisateur appuie sur la détente inférieur à la durée minimale de préparation de l'outil (ΔT_{R1} premier seuil), la préparation de l'outil est interrompue avant d'atteindre un remplissage minimum de la chambre par le gaz (cas de l'enchaînement B). Dans ce cas, le tir n'est pas autorisé par le microcontrôleur 30 qui n'envoie aucune commande déclenchement au dispositif de déclenchement commandé 27'. La **figure 6** est un bloc-diagramme schématique d'un dispositif de contrôle de l'allumage d'une chambre de combustion pour un outil de fixation à gaz. Ce dispositif de contrôle comporte des entrées/sorties pour s'interfacer avec:
- le premier interrupteur 21 piloté par la mise en appui mécanique de l'outil sur une surface de travail et recevoir le signal V₂₁ de détection de la mise en appui mécanique de l'outil au premier instant t₁,
- le deuxième interrupteur 22 piloté par l'actionnement de la détente 10 de l'outil par l'utilisateur et recevoir le signal V₂₂ de détection de l'appui sur la détente 10 au deuxième instant t₂,
- le capteur de température 40 destiné à fournir un paramètre de température T ambiante de travail,
- le condensateur de charge 26, et
- le dispositif de déclenchement de l'allumage 27'.

Ce dispositif comprend en outre un organe de mesure et de comparaison temporelles 34 comportant :
- des moyens de mesure 34.1 pour mesurer l'intervalle de temps Δt entre le premier instant t₁ et le deuxième instant t₂, les premier et deuxième instants étant enregistrés par lesdits moyens de mesure respectivement lors de la réception du signal V₂₁ de détection de la mise en appui mécanique de l'outil et lors de la réception du signal V₂₂ de détection de l'appui sur la détente 10,
- des moyens de comparaison 34.2 pour comparer l'intervalle de temps Δt mesuré par rapport au premier seuil Δt_{R1} et au deuxième seuil Δt_{R2} et fournir un signal de comparaison S34 si l'intervalle de temps mesuré Δt est compris entre les premier et deuxième seuils,
- des moyens d'ajustement 34.4 pour ajuster les valeurs des premier Δt_{R1} et deuxième Δt_{R2} seuils,
- des moyens de stockage 34.3 pour stocker des informations de configuration telles que les valeurs de premier Δt_{R1} et deuxième Δt_{R2} seuils, des règles d'ajustement de ces valeurs en fonction d'au moins un paramètre de température ambiante de travail.

Ce dispositif comprend en outre un organe de mesure et de comparaison de tensions 32 comportant :
- des moyens de conversion 32.1 pour convertir le signal de moyenne tension d'allumage V₂ en un signal V'₂ d'amplitude comparable à la tension de seuil de déclenchement V_{d},
- des moyens de comparaison 32.2 pour comparer le signal converti V'₂ par rapport à la tension de seuil de déclenchement V_{d}, et
- des moyens de stockage 32.3 pour stocker des paramètres de configuration tels que la valeur de la tension de seuil de déclenchement V_{d}.

Ce dispositif comprend en outre un organe de décision 35 relié aux moyens de comparaison de tension 32.2 et aux moyens de comparaison temporelle 34.2, l'organe de décision étant adapté à générer le signal de commande S destiné au déclencheur commandé 27' sur réception d'un signal émis par les deux organes de mesure et de comparaison 32 et 34 indiquant que les deux conditions sont remplies.

Selon une autre particularité de l'invention, le dispositif de contrôle d'allumage électronique selon l'invention est conçu pour être agencé en un seul bloc amovible pour mettre en oeuvre les étapes du procédé selon l'invention. Un tel agencement permet une maintenance et un remplacement aisé du bloc lors d'opérations de réparation ou d'entretien.

Selon un mode de réalisation préféré de l'invention, les organes de mesure et comparaison 32 et 34 et l'organe de décision 35 sont mis en oeuvre par un microcontrôleur. Toutefois, ce dernier pourra être remplacé par toute autre dispositif conçu pour réaliser les fonctions décrites ci-avant.

Selon un deuxième mode de réalisation comme illustré schématiquement à la figure 7, les moyens de temporisation sont mis en oeuvre au moyen d'un module de temporisation 34' pilotant un interrupteur de temporisation 23, monté en série entre d'une part un interrupteur d'appui 22' piloté par la mise en appui de l'outil et d'autre part un interrupteur de détente 21' piloté par l'appui de la détente 10.

Les moyens de génération d'un signal de commande de déclenchement de l'allumage de la chambre de combustion sont constitués par les moyens de temporisation, l'interrupteur d'appui, l'interrupteur de détente, l'interrupteur de temporisation, et la source de tension 20.

Les premiers moyens de détection pour détecter la mise en appui de l'outil contre une surface de travail au premier instant t₁ (premier événement mécanique) sont formés par l'interrupteur d'appui 22' relié à la source de tension 20.

Les deuxièmes moyens de détection pour détecter l'appui sur la détente 10 sont formés par l'interrupteur de détente 21' monté en série avec l'interrupteur d'appui.

Le module de temporisation 34' est adapté à déclencher l'écoulement d'une durée de temporisation Δt_{R}, sur réception d'un signal de détection V'₂₂ fourni par la source de tension 20. Ce signal de détection est fourni dès lors que l'interrupteur d'appui 22' est fermé, lors de la mise en appui de l'outil sur la surface de travail au premier instant t₁ (premier événement mécanique).

La durée de temporisation Δt_{R} est prédéfinie dans le module de temporisation 34'. De manière avantageuse, la valeur de la durée de temporisation est fixée dans un intervalle de confiance compris entre les premier Δt_{R1} et deuxième Δt_{R2} seuils correspondant respectivement à des première et deuxième valeurs de temporisation, de sorte que ΔT_{R1} < Δt_{R} < Δt_{R2} pour assurer des conditions de tir optimales comme décrit ci-avant.

Selon une particularité de l'invention, la valeur de la durée de temporisation Δt_{R} peut être ajustée en temps réel, en fonction d'au moins un paramètre de température T, tel que la température ambiante dite température de travail, ce paramètre étant délivré comme décrit ci-avant par le capteur 40 pour permettre d'améliorer encore les conditions de tir.

L'invention va être maintenant décrite en référence à la figure 8 qui illustre un enchaînement d'événements intervenant lors de l'utilisation de l'outil équipé d'un dispositif de contrôle d'allumage selon le deuxième mode de réalisation. Pour un interrupteur, l'état « ON » désigne qu'il est fermé (activé), tandis que l'état « OFF » désigne qu'il est ouvert.

Selon une particularité de l'invention, la commande de déclenchement du tir de l'outil ne peut pas être générée tant que la durée de temporisation Δt_{R} n'a pas été totalement écoulée par le module de temporisation 34', à compter de la fermeture de l'interrupteur d'appui 22' au premier instant t₁.

Après écoulement de la durée de temporisation, à l'instant t₁+Δt_{R}, le remplissage de la chambre de combustion par le gaz combustible est optimal. A cet instant, le module de temporisation 34' provoque la fermeture de l'interrupteur de temporisation 23, de sorte que le signal électrique issu de la source de tension 20 soit transmis en sortie de l'interrupteur de temporisation 23.

L'appui sur la détente 10 de l'outil provoque la fermeture de l'interrupteur de détente 21'.

Si l'appui sur la détente intervient avant l'expiration de la durée de temporisation, à un instant t'₂ < t₁+Δt_{R}, l'interrupteur de détente 21' se ferme tandis que l'interrupteur de temporisation 23' reste ouvert. Dans ce cas, le signal de tension en sortie de l'interrupteur de mise en appui 22' ne peut pas être transmis à l'interrupteur de détente. Ainsi, la commande de déclenchement du tir ne peut pas être générée, tant que le module de temporisation 34' ne ferme pas l'interrupteur de temporisation 23.

Si l'appui sur la détente intervient après l'expiration de la durée de temporisation, à un instant t₂ > t₁+Δt_{R}, l'interrupteur d'appui 22', l'interrupteur de temporisation 23 et l'interrupteur de détente 21' sont tous fermés (état « ON »), de sorte que le signal électrique issu de source de tension 20 est fourni en sortie de l'interrupteur de détente 21'. La commande de déclenchement du tir peut alors être générée.

Dans ce cas, on notera que le déclenchement du tir ne s'effectue pas directement dès l'expiration de la durée de temporisation à l'instant t₁+Δt_{R} mais au bout d'un laps de temps W à partir de l'instant t₁+Δt_{R} au moment de l'appui sur la détente à l'instant t₂.

Selon une particularité de l'invention, on pourra empêcher le déclenchement du tir si ce laps de temps W dépasse une certaine valeur de seuil, au-delà de laquelle les conditions de remplissage de la chambre de combustion ne sont plus optimales pour garantir un tir de qualité.

Dans ce cas, le module de temporisation 34' est adapté à déclencher une autre temporisation à compter de l'instant (t₁+Δt_{R}) où il a provoqué la fermeture de l'interrupteur de temporisation, pour faire en sorte que le tir ne soit plus possible au bout d'une durée Wₘₐₓ, telle que t₂-t₁ = Wₘₐₓ + Δt_{R} ≤ Δt_{R2}.

Selon une particularité de l'invention, l'interrupteur de temporisation 23 passe de l'état fermé ON à l'état ouvert OFF au bout d'une durée Z, pour permettre un prochain tir. Le basculement de l'état fermé à l'état ouvert de l'interrupteur de temporisation 23 peut être piloté par le module de temporisation 34', ou par un nouvel appui sur la détente 10 de l'outil, suite à l'envoi d'une commande de déclenchement du tir.

Comme décrit précédemment en référence aux figures 3-6, la commande de déclenchement destinée au dispositif de déclenchement commandé 27' peut être générée à la condition supplémentaire que la moyenne tension d'allumage soit supérieure à la tension de déclenchement de référence V_{d}. La vérification de cette condition s'effectuant au moyen du comparateur de tension 32 ou tout autre dispositif équivalent.

## Revendications

1. Procédé de contrôle d'allumage électronique d'une chambre de combustion interne (3) d'un outil de fixation à gaz, caractérisé en qu'il comprend les étapes suivantes :
• détection (E₁) d'un premier événement mécanique à un premier instant (t₁) ;
• détection (E7) d'un second événement mécanique à un second instant (t2) ;
• génération d'un signal de commande (S) de déclenchement de l'allumage de la chambre de combustion suite à la détection du second événement mécanique, si la durée (Δt) entre les premier et second événements mécaniques est supérieure à un premier seuil prédéterminé (Δt_{R1}),
**caractérisé en ce qu'**il comprend en outre :
• une étape de génération (E₂) d'une moyenne tension d'allumage (V₂) initiée dès lors que le premier événement mécanique est détecté au premier instant (t₁) ;
• une étape de comparaison de tension (E₅) pour comparer ladite moyenne tension d'allumage par rapport à une tension de déclenchement de référence (V_{d}),
et **en ce que** ladite commande de déclenchement (S) est générée à la condition supplémentaire que la moyenne tension d'allumage (V₂) a une amplitude supérieure à la tension de déclenchement de référence (V_{d}).

2. Procédé selon la revendication 1, **caractérisé en ce que** l'étape de génération dudit signal de commande (S) comprend les sous-étapes suivantes :
• mesure temporelle (E₃) pour mesurer le temps écoulé (Δt) entre ledit premier instant (t₁) et ledit deuxième instant (t₂);
• comparaison temporelle (E₁₁) pour comparer ledit temps écoulé (Δt) et ledit premier seuil prédéterminé (Δt_{R1}) ; et
• génération dudit signal si ledit temps écoulé est supérieur au premier seuil (Δt_{R1}).

3. Procédé selon la revendication 1, **caractérisé en ce que** l'étape de génération dudit signal de commande (S) comprend les sous-étapes suivantes :
• déclenchement d'une temporisation d'une durée égale audit seuil lors de la détection du premier événement mécanique; et
• génération dudit signal de commande si la détection du second événement intervient postérieurement à l'issue de la temporisation.

4. Procédé selon l'une quelconque des revendications 1 à 3, **caractérisé en ce que** l'étape de génération (E₁₅) de la commande de déclenchement d'allumage (S) ne soit effectuée qu'à la condition supplémentaire que la durée (Δt) entre les premier et second événements mécaniques soit inférieure à un deuxième seuil prédéterminé (Δt_{R2}).

5. Procédé selon l'une quelconque des revendications 1 à 4, **caractérisé en ce qu'**il comprend en outre une étape d'ajustement pour ajuster ledit seuil (Δt_{R1}) ou au moins un des seuils (Δt_{R1}; Δt_{R2}) en fonction d'au moins un paramètre de température (T).

6. Procédé selon l'une des revendications précédentes dans lequel l'étape de génération de la moyenne tension d'allumage (E2) est initiée avant l'étape de détection (E7) du second événement mécanique au second instant (t2).

7. Dispositif de contrôle d'allumage électronique d'une chambre de combustion interne d'un outil de fixation à gaz, comprenant :
• des premiers moyens de détection (30, 22, V₂₂) pour détecter un premier événement mécanique à un premier instant (t₁) ;
• des deuxièmes moyens de détection (30, 21, V₂₁) pour détecter un deuxième événement mécanique à un deuxième instant (t₂) ;
• des moyens de génération d'un signal de commande (S) de déclenchement de l'allumage de la chambre de combustion suite à la détection du second événement mécanique, si la durée (Δt) entre les premier et second événements mécaniques est supérieure à un premier seuil prédéterminé (Δt_{R1}),
caractérisé en qu'il comprend en outre :
• des moyens de génération d'une moyenne tension d'allumage (V₂) adaptés à générer ladite moyenne tension, dès lors que le premier événement mécanique est détecté au premier instant (t₁) ;
• des moyens de comparaison de tension (32.2) pour comparer la moyenne tension d'allumage (V₂) par rapport à une tension de déclenchement de référence (V_{d}),
et en ce que les moyens de génération (35) de la commande de déclenchement sont adaptés à générer ladite commande (S), si l'amplitude du signal de moyenne tension d'allumage (V₂) est supérieure à la tension de déclenchement de référence (V_{d}).

8. Dispositif selon la revendication 8, **caractérisé en ce que** les moyens de génération dudit signal de commande (S) comprennent :
• des moyens de mesure temporelle (34.1) adaptés à mesurer le temps écoulé (Δt) entre ledit premier instant (t₁) et ledit deuxième instant (t₂) ;
• des moyens de comparaison temporelle (34.2) pour comparer ledit temps écoulé (Δt) et ledit premier seuil prédéterminé (Δt_{R1}) ; et
• des moyens de génération de commande (35) pour générer ledit signal de commande si ledit temps écoulé (Δt) est supérieur audit premier seuil (Δt_{R1}).

9. Dispositif selon la revendication 8, caractérisé en que
• les moyens de génération dudit signal de commande (S) comprennent des moyens de temporisation d'une durée égale audit premier seuil, lesdits moyens de temporisation étant adaptés à déclencher ladite temporisation lors de la détection du premier événement mécanique ; et en ce que
• lesdits moyens de génération sont adaptés à générer ledit signal de commande à l'issue de la temporisation.

10. Dispositif selon l'une quelconque des revendications 8 à 10, **caractérisé en ce que** lesdits moyens de génération du signal de commande sont adaptés à générer ledit signal de commande à la condition supplémentaire que la durée (Δt) entre les premier et second événements mécaniques soit inférieure à un deuxième seuil prédéterminé (Δt_{R2}).

11. Dispositif selon l'une quelconque des revendications 8 à 11, **caractérisé en ce qu'**il comprend en outre
• des moyens d'ajustement (34.4) pour ajuster au moins un desdits seuils (Δt_{R1}, Δt_{R2}) en fonction d'au moins un paramètre de température (T).

12. Dispositif selon l'une des revendications 8 à 11 dans lequel les moyens de génération d'une moyenne tension d'allumage (V₂) sont adaptés à générer ladite moyenne tension d'allumage (V₂) avant que les deuxièmes moyens de détection (30, 21, V₂₁) détectent le deuxième événement mécanique au deuxième instant (t₂).

13. Dispositif selon l'une quelconque des revendications 8 à 12, **caractérisé en ce qu'**il est agencé en un bloc amovible.

14. Outil de fixation à gaz, **caractérisé en ce qu'**il comprend un dispositif de contrôle d'allumage électronique selon l'une quelconque des revendications 7 à 13.

## Patentansprüche

1. Verfahren zum Steuern des elektronischen Zündens einer Brennkammer (3) eines Gasbefestigungswerkzeugs, **dadurch gekennzeichnet, dass** es die folgenden Schritte umfasst:
- Detektieren (E₁) eines ersten mechanischen Ereignisses zu einem ersten Zeitpunkt (t₁);
- Detektieren (E₇) eines zweiten mechanischen Ereignisses zu einem zweiten Zeitpunkt (t₂);
- Erzeugen eines Befehlssignals (S) zum Auslösen der Zündung der Brennkammer infolge der Detektion des zweiten mechanischen Ereignisses, falls die Dauer (Δt) zwischen dem ersten und dem zweiten mechanischen Ereignis größer als ein erster vorgegebener Schwellenwert (Δt_{R1}) ist,
**dadurch gekennzeichnet, dass** es außerdem Folgendes umfasst:
- einen Schritt (E₂) des Erzeugens einer mittleren Zündspannung (V₂), der begonnen wird, sobald das erste mechanische Ereignis zu dem ersten Zeitpunkt (t₁) detektiert wird;
- einen Schritt (E₅) des Vergleichens der Spannung, um die mittlere Zündspannung mit einer Referenzauslösespannung (V_{d}) zu vergleichen,
und dass der Auslösebefehl (S) unter der zusätzlichen Bedingung erzeugt wird, dass die mittlere Zündspannung (V₂) eine Amplitude besitzt, die größer als die Referenzauslösespannung (V_{d}) ist.

2. Verfahren nach Anspruch 1, **dadurch gekennzeichnet, dass** der Schritt des Erzeugens des Befehlssignals (S) die folgenden Unterschritte umfasst:
- zeitliches Messen (E₃), um die abgelaufene Zeit (Δt) zwischen dem ersten Zeitpunkt (t₁) und dem zweiten Zeitpunkt (t₂) zu messen;
- zeitliches Vergleichen (E₁₁), um die abgelaufene Zeit (Δt) mit dem ersten vorgegebenen Schwellenwert (Δt_{R1}) zu vergleichen; und
- Erzeugen des Signals, falls die abgelaufene Zeit größer als der erste Schwellenwert (Δt_{R1}) ist.

3. Verfahren nach Anspruch 1, **dadurch gekennzeichnet, dass** der Schritt des Erzeugens des Befehlssignals (S) die folgenden Unterschritte umfasst:
- Auslösen einer Verzögerung mit einer Dauer, die gleich dem Schwellenwert ist, bei der Detektion des ersten mechanischen Ereignisses; und
- Erzeugen des Befehlssignals, falls die Detektion des zweiten Ereignisses nach dem Ende der Verzögerung eintritt.

4. Verfahren nach einem der Ansprüche 1 bis 3, **dadurch gekennzeichnet, dass** der Schritt (E₁₅) des Erzeugens des Befehls des Auslösens der Zündung (S) nur unter der zusätzlichen Bedingung erfolgt, dass die Dauer (Δt) zwischen dem ersten und dem zweiten mechanischen Ereignis kleiner als ein zweiter vorgegebener Schwellenwert (Δt_{R2}) ist.

5. Verfahren nach einem der Ansprüche 1 bis 4, **dadurch gekennzeichnet, dass** es außerdem einen Einstellschritt umfasst, um den Schwellenwert (Δt_{R1}) oder wenigstens einen der Schwellenwerte (Δt_{R1}; Δt_{R2}) als Funktion wenigstens eines Temperaturparameters (T) einzustellen.

6. Verfahren nach einem der vorhergehenden Ansprüche, wobei der Schritt des Erzeugens der mittleren Zündspannung (E₂) vor dem Schritt (E₇) des Detektierens des zweiten mechanischen Ereignisses zu dem zweiten Zeitpunkt (t₂) begonnen wird.

7. Vorrichtung zum Steuern des elektronischen Zündens einer Brennkammer eines Gasbefestigungswerkzeugs, die Folgendes umfasst:
- erste Detektionsmittel (30, 22, V₂₂), um ein erstes mechanisches Ereignis zu einem ersten Zeitpunkt (t₁) zu detektieren;
- zweite Detektionsmittel (30, 21, V₂₁), um ein zweites mechanisches Ereignis zu einem zweiten Zeitpunkt (t₂) zu detektieren;
- Mittel zum Erzeugen eines Befehlssignals (S) zum Auslösen des Zündens der Brennkammer infolge der Detektion des zweiten mechanischen Ereignisses, falls die Dauer (Δt) zwischen dem ersten und dem zweiten mechanischen Ereignis größer als ein erster vorgegebener Schwellenwert (Δt_{R1}) ist,
**dadurch gekennzeichnet, dass** sie außerdem Folgendes umfasst:
- Mittel zum Erzeugen einer mittleren Zündspannung (V₂), die dafür ausgelegt sind, die mittlere Spannung zu erzeugen, sobald das erste mechanische Ereignis zu dem ersten Zeitpunkt (t₁) detektiert wird;
- Spannungsvergleichsmittel (32.2) zum Vergleichen der mittleren Zündspannung (V₂) mit einer Referenzauslösespannung (V_{d}),
und dass die Mittel (35) zum Erzeugen des Auslösebefehls dafür ausgelegt sind, den Befehl (S) dann zu erzeugen, wenn die Amplitude des Signals der mittleren Zündspannung (V₂) größer als die Referenzauslösespannung (V_{d}) ist.

8. Vorrichtung nach Anspruch 8, **dadurch gekennzeichnet, dass** die Mittel zum Erzeugen des Befehlssignals (S) Folgendes umfassen:
- Mittel (34.1) zum zeitlichen Messen, die dafür ausgelegt sind, die abgelaufene Zeit (Δt) zwischen dem ersten Zeitpunkt (t₁) und dem zweiten Zeitpunkt (t₂) zu messen;
- Mittel (34.2) zum zeitlichen Vergleichen, um die abgelaufene Zeit (Δt) mit dem ersten vorgegebenen Schwellenwert (Δt_{R1}) zu vergleichen; und
- Befehlserzeugungsmittel (35) zum Erzeugen des Befehlssignals, falls die abgelaufene Zeit (Δt) größer als der erste Schwellenwert (Δt_{R1}) ist.

9. Vorrichtung nach Anspruch 8, **dadurch gekennzeichnet, dass**
- die Mittel zum Erzeugen des Befehlssignals (S) Mittel zum Verzögern einer Dauer, die gleich dem ersten Schwellenwert ist, enthalten, wobei die Verzögerungsmittel dafür ausgelegt sind, die Verzögerung bei der Detektion des ersten mechanischen Ereignisses auszulösen; und dass
- die Erzeugungsmittel dafür ausgelegt sind, das Befehlssignal am Ende der Verzögerung zu erzeugen.

10. Vorrichtung nach einem der Ansprüche 8 bis 10, **dadurch gekennzeichnet, dass** die Mittel zum Erzeugen des Befehlssignals dafür ausgelegt sind, das Befehlssignal unter der zusätzlichen Bedingung zu erzeugen, dass die Dauer (Δt) zwischen dem ersten und dem zweiten mechanischen Ereignis kleiner als ein zweiter vorgegebener Schwellenwert (Δt_{R2}) ist.

11. Vorrichtung nach einem der Ansprüche 8 bis 11, **dadurch gekennzeichnet, dass** sie außerdem Folgendes umfasst:
- Einstellmittel (34.4), um wenigstens einen der Schwellenwerte (Δt_{R1}, Δt_{R2}) als Funktion wenigstens eines Temperaturparameters (T) einzustellen.

12. Vorrichtung nach einem der Ansprüche 8 bis 11, wobei die Mittel zum Erzeugen einer mittleren Zündspannung (V₂) dafür ausgelegt sind, die mittlere Zündspannung (V₂) zu erzeugen, bevor die zweiten Detektionsmittel (30, 21, V₂₁) das zweite mechanische Ereignis zu dem zweiten Zeitpunkt (t₂) detektieren.

13. Vorrichtung nach einem der Ansprüche 8 bis 12, **dadurch gekennzeichnet, dass** sie als ein nicht abnehmbarer Block ausgelegt ist.

14. Gasbefestigungswerkzeug, **dadurch gekennzeichnet, dass** es eine Vorrichtung zum Steuern des elektronischen Zündens nach einem der Ansprüche 7 bis 13 umfasst.

## Claims

1. Method for controlling the electronic ignition of an internal combustion chamber (3) of a gas-powered fixing tool, **characterized in that** it comprises the following steps:
• detection (E₁) of a first mechanical event at a first instant (t₁) ;
• detection (E7) of a second mechanical event at a second instant (t2);
• generation of a control signal (S) for triggering the ignition of the combustion chamber following the detection of the second mechanical event, if the time (Δt) between the first and second mechanical events is greater than a first predetermined threshold (Δt_{R1}),
**characterized in that** it further comprises:
• a step of generation (E₂) of a medium ignition voltage (V_{z}) initiated as soon as the first mechanical event is detected at the first instant (t₁) ;
• a step of voltage comparison (E₅) to compare said medium ignition voltage relative to a reference trigger voltage (V_{d}),
and **in that** said trigger control (S) is generated on the additional condition that the medium ignition voltage (V₂) has an amplitude greater than the reference trigger voltage (V_{d}).

2. Method according to Claim 1, **characterized in that** the step of generation of said control signal (S) comprises the following substeps:
• time measurement (E₃) to measure the elapsed time (Δt) between said first instant (t₁) and said second instant (t₂);
• time comparison (E₁₁) to compare said elapsed time (Δt) and said first predetermined threshold (Δt_{R1}); and
• generation of said signal if said elapsed time is greater than the first threshold (Δt_{R1}).

3. Method according to Claim 1, **characterized in that** the step of generation of said control signal (S) comprises the following substeps:
• triggering of a timeout of a time equal to said threshold upon the detection of the first mechanical event; and
• generation of said control signal if the detection of the second event occurs after the timer times out.

4. Method according to any one of Claims 1 to 3, **characterized in that** the step of generation (E₁₅) of the ignition triggering control (S) is performed only on the additional condition that the time (Δt) between the first and second mechanical events is less than a second predetermined threshold (Δt_{R2}).

5. Method according to any one of Claims 1 to 4, **characterized in that** it further comprises an adjustment step to adjust said threshold (Δt_{R1}) or at least one of the thresholds (ΔT_{R1}; Δt_{R2}) as a function of at least one temperature parameter (T).

6. Method according to any one of the preceeding claims wherein the step of generation of the medium ignition voltage (E2) is initiated before the step of detection (E7) of the second mechanical event at the second instant (t2).

7. Device for controlling electronic ignition of an internal combustion chamber of a gas-powered fixing tool, comprising:
• first detection means (30, 22, V₂₂) to detect a first mechanical event at a first instant (t₁);
• second detection means (30, 21, V₂₁) to detect a second mechanical event at a second instant (t₂);
• means for generating a control signal (S) for triggering the ignition of the combustion chamber following the detection of the second mechanical event, if the time (Δt) between the first and second mechanical events is greater than a first predetermined threshold (Δt_{R1}).
**characterized in that** it further comprises:
• means for generating a medium ignition voltage (V₂) suitable for generating said medium voltage, as soon as the first mechanical event is detected at the first instant (t₁);
• voltage comparison means (32.2) to compare the medium ignition voltage (V₂) relative to a reference trigger voltage (V_{d}),
and **in that** the means for generating (35) the trigger control are suitable for generating said control (S), if the amplitude of the medium ignition voltage (V₂) is greater than the reference trigger voltage (V_{d}).

8. Device according to Claim 8, **characterized in that** the means for generating said control signal (S) comprise:
• time measurement means (34.1) suitable for measuring the elapsed time (Δt) between said first instant (t₁) and said second instant (t₂) ;
• time comparison means (34.2) to compare said elapsed time (Δt) and said first predetermined threshold (Δt_{R1}); and
• control generation means (35) to generate said control signal if said elapsed time (Δt) is greater than said first threshold (Δt_{R1}).

9. Device according to Claim 8, **characterized in that**
• the means for generating said control signal (S) comprise timer means of a time equal to said first threshold, said timer means being suitable for triggering said timer upon the detection of the first mechanical event; and **in that**
• said generation means are suitable for generating said control signal after the timer times out.

10. Device according to any one of Claims 8 to 10, **characterized in that** said means for generating the control signal are suitable for generating said control signal on the additional condition that the time (Δt) between the first and second mechanical events is less than a second predetermined threshold (Δt_{R2}).

11. Device according to any one of Claims 8 to 11, **characterized in that** it further comprises
• adjustment means (34.4) for adjusting at least one of said thresholds (Δt_{R1}, Δt_{R2}) as a function of at least one temperature parameter (T).

12. Device according to one of Claims 8 to 11 wherein the means of generation of a medium ignition voltage (V₂) are adapted to generate said medium ignition voltage (V₂) before the second means of detection (30, 21, V₂₁) detect the second mechanical event at the second instant (t₂) .

13. Device according to any one of Claims 8 to 12, **characterized in that** it is arranged in a removable block.

14. Gas-powered fixing tool, **characterized in that** it comprises an electronic ignition control device according to any one of Claims 7 to 13.
